# EUROPÄISCHE PATENTSCHRIFT

(11) **EP 2 407 394 B1**
(45) Veröffentlichungstag und Bekanntmachung des Hinweises auf die Patenterteilung: **16.01.2013**
(21) Anmeldenummer: 11170348.4
(22) Anmeldetag: 17.06.2011
(51) Int. Cl.: B65D 83/00

(54) **Kartusche mit Spülung**
Cartridge with rinsing
Cartouche dotée d'un rinçage

(30) Priorität: 16.07.2010 EP 10169853
(43) Veröffentlichungstag der Anmeldung: 18.01.2012
(73) Patentinhaber: Sulzer Mixpac AG, 9469 Haag (CH)
(72) Erfinder: Habibi-Naini, Sasan, 8486 Rikon (CH)
(74) Vertreter: Sulzer Management AG

(56) Entgegenhaltungen:
- DE-U1- 8 310 839

## Beschreibung

Die Erfindung betrifft eine Kartusche zum Austrag einer fluiden Füllmasse.

Kartuschen zum Austragen von Füllmassen, welche aus einer oder mehreren Komponenten bestehen können, sind seit langer Zeit in Gebrauch. Hierzu wurden Lösungen entwickelt, welche die Füllmasse einmalig in einer bestimmten Dosierung austragen können, das heisst Einweglösungen. Es gibt auch Kartuschen, für die eine mehrmalige Wiederverwendung grundsätzlich zulässig ist. Das heisst, derartige Kartuschen werden nur teilweise ausgetragen und anschliessend wieder verschlossen. Beim Wiederverschliessen ist darauf zu achten, dass die Füllmasse nicht kontaminiert wird. Insbesondere bei Mehrkomponentenkartuschen, die mehrere reaktionsfähige Komponenten enthalten, würde eine Kontamination dazu führen, dass die Kartusche unbrauchbar wird, weil die reaktionsfähigen Komponenten reagieren und in der Regel aushärten und die Austragsöffnung verstopfen.

Es besteht daher im Hinblick auf eine Wiederverwertbarkeit der Kartusche, eine Notwendigkeit, diese derart zu reinigen, dass sie frei von Resten an Füllmasse einer erneuten Verwendung zugänglich gemacht werden kann.

Ein weiteres Problem ist der Verbleib von Füllmasse in der Kartusche nach Abschluss des Austragvorgangs. Das Austragen erfolgt nicht vollständig, sodass kleine Rückstände an reaktionsfähiger Füllmasse im Vorratsraum verbleiben, die nicht mehr entfernt werden können. Da die Füllmasse oft stark reaktionsfähig ist, ist eine Entsorgung der Kartusche samt der Füllmasse als Sondermüll erforderlich, was ein nicht unbeträchtliches Müllvolumen bedeutet.

Ein vorbekanntes Verfahren zum Reinigen einer Kartusche besteht darin, eine Kapsel mit Neutralisationsfluid vorzusehen, wobei die Kapsel nach Abschluss des Austragens durchstochen wird, sodass sich das Neutralisationsfluid in den Vorratsraum ergiesst und allfällige Reste an Füllmasse chemisch neutralisiert. Diese Lösung ist insofern nachteilig, als Teile der Kapsel im Vorratsraum verbleiben können und die Kartusche zwar ohne Bedenken entsorgt werden kann, aber für eine Wiederverwendung nicht mehr geeignet ist.

In der DE 83 10 839 U1 wird eine Kartusche zum Austragen einer Füllmasse beschrieben. Die Kartusche weist einen zylinderförmigen Vorratsbehälter auf, in dem ein erster und ein zweiter Kolben angeordnet sind, wobei die Kolben mit einer Verbindungsstange verbunden sind. Zwischen den beiden Kolben ist die auszutragende Füllmasse angeordnet. Der erste Kolben kann mit einer Druckkraft beaufschlagt und so gemeinsam mit dem zweiten Kolben in Richtung einer Austrittsöffnung verschoben werden. Der zweite Kolben ist dabei zwischen dem ersten Kolben und der Austrittsöffnung angeordnet. Die Kartusche ist so ausgeführt, dass bei einer schon kleinen Verschiebung der beiden Kolben die Füllmasse am zweiten Kolben vorbei zur Austrittsöffnung fliessen kann. Auf einer der Austrittsöffnung entgegen liegenden Antriebsseite des ersten Kolbens ist ein Druckwasseranschluss vorgesehen. Die Kartusche ist so ausgeführt, dass bei einer ausreichenden Verschiebung der beiden Kolben, welche grösser als die genannte kleine Verschiebung ist, Druckwasser am ersten und am zweiten Kolben vorbei zur Austrittsöffnung fliessen und damit den Vorratsbehälter spülen kann.

Daher ist es Aufgabe der Erfindung, ein Mittel in der Kartusche vorzusehen, die Füllmasse vollständig aus dem Vorratsraum der Kartusche zu entfernen, sowie die Kartusche für eine erneute Verwendung vorzubereiten.

Die Aufgabe der Erfindung wird mittels einer Kartusche zum Austragen einer Füllmasse gelöst, welche einen Vorratsbehälter für die Füllmasse enthält, wobei in dem Vorratsbehälter ein erster Kolben angeordnet ist, mittels welchem der Vorratsbehälter fluiddicht verschliessbar ist und eine Füllmasse im Vorratsbehälter zwischen dem ersten Kolben und einem Austrittskanal lagerbar ist, und der erste Kolben mit einer Druckkraft beaufschlagbar ist, sodass die Füllmasse aus dem Vorratsbehälter durch den Austrittskanal austragbar ist. Der Kolben weist eine der Füllmasse zugewendete Medienseite und eine gegenüberliegende Antriebsseite auf. Ein zweiter Kolben ist in dem Vorratsbehälter angeordnet, der sich auf der Antriebsseite des ersten Kolbens befindet. Der Zwischenraum zwischen dem ersten Kolben und dem zweiten Kolben ist mit einem Spülfluid gefüllt. , Ein Spülelement ist vorgesehen, sodass das Spülfluid nach Abschluss des Austragvorgangs am ersten Kolben vorbei in den Austrittskanal führbar ist.

Allfällige Reste von Füllmasse werden somit vom Spülfluid erfasst und mit dem Spülfluid durch den Austrittskanal entsorgt. Somit sind durch das Spülfluid sind Füllmassenreste aus dem Vorratsbehälter austragbar. Hierbei bleiben keinerlei Rückstände der reaktionsfähigen Füllmasse zurück.

Das Spülelement ist als ein Spülkanal ausgebildet, welcher verschlossen ist, solange sich die Füllmasse im Vorratsbehälter befindet. Der Spülkanal kann beispielsweise im Kolben vorgesehen sein und durch ein Absperrelement verschlossen sein, oder er kann, wie nachfolgend beschrieben, an der Innenwand des Vorratsbehälters verlaufen.

Insbesondere kann das Spülelement ein Entlüftungsspalt sein. Ein derartiger Entlüftungsspalt kann wie in der PCT/EP2010/057512 vorgesehen sein, um beim Befüllen der Kartusche mit Füllmasse zwischen dem Kolben und der Füllmasse befindliche Luft aus dem Vorratsraum auszutragen, sodass zwischen dem Kolben und der Füllmasse keine Lufteinschlüsse verbleiben. Hierzu ist das Spülelement an der Innenwand des Vorratsbehälters angeordnet, wobei vorhandene Entlüftungsspalte verwendet werden können.

Insbesondere ist das Spülelement als Erhebung an der Innenwand des Vorratsbehälters ausgebildet. Durch diese Erhebung wird die Dichtung zwischen Kolben und Innenwand lokal unterbrochen, sodass Spülfluid in den Vorratsraum und von dort in den Austrittskanal geführt werden kann. Das Spülelement weist eine Länge auf, die zumindest der Höhe des ersten Kolbens entspricht. Wenn der Kolben auf der Stirnseite des Vorratsbehälters aufliegt, kann das Spülfluid durch das Spülelement am Kolben vorbei geführt werden.

Hierzu ist das Spülelement derart ausgestaltet, dass eine Kolbendichtung des ersten Kolbens von der Innenwand des Vorratsbehälters lösbar ist, wenn der erste Kolben sich in einer Lage befindet, in welcher die Kolbendichtung von der Erhebung erfasst wird, wodurch ein Durchgang für das Spülfluid freigebbar ist. Die Kolbendichtung kann beispielsweise als Kolbenlippe ausgebildet sein, welche auf der Innenwand des Vorratsbehälters aufliegt.

Das Spülelement erstreckt sich an der Innenwand des Vorratsbehälters von dessen Stirnseite über zumindest die Höhe des ersten Kolbens und ist kleiner als die Gesamthöhe des ersten und des zweiten Kolbens.

Eine Mehrzahl von Spülelementen kann vorgesehen sein. Insbesondere können mehrere Spülelemente am Umfang des Vorratsbehälters verteilt sein. Diese Spülelemente sind beispielsweise als Verdrängerrippen ausgebildet.

Die Viskosität der Füllmasse ist vorteilhafterweise kleiner als die Viskosität des Spülfluids. Wenn das Spülfluid eine geringere Viskosität als die Füllmasse hätte, könnte das Spülfluid an der Füllmasse vorbeiströmen, ohne die Füllmasse mit auszutragen. In diesem Fall ist eine vollständige Spülung des Vorratsraums nicht gewährleistet.

Das Volumen des Spülfluids, welches sich zwischen dem ersten und zweiten Kolben befindet, ist vorteilhafterweise zumindest so gross wie das Volumen des Austrittskanals. Hierdurch ist sichergestellt, dass die Füllmassenreste sicher aus dem Vorratsraum und dem Austrittskanal entfernt sind, wenn die Spülung abgeschlossen ist.

Der Vorratsbehälter kann insbesondere eine Innenwand und eine Stirnseite aufweisen, wobei die Stirnseite eine Austrittsöffnung aufweist, an welche der Austrittskanal anschliesst, wobei der Durchmesser der Austrittsöffnung maximal ein Drittel des Durchmessers des Vorratsbehälters beträgt.

Die Austrittsöffnung ist das Eintrittsende des Austrittskanals und der Austrittskanal weist ein Austrittsende auf, an welchen ein Mischelement anschliessbar ist.

Insbesondere kann die Kartusche als Mehrkomponentenkartusche ausgebildet sein, beispielsweise in der Bauweise der PCT/EP2010/057512, deren Inhalt hiermit zum integralen Bestandteil der Anmeldung erklärt wird.

Nachfolgend wird die Erfindung anhand der Zeichnungen erläutert. Es zeigen:
- Fig. 1: eine schematische Darstellung einer erfindungsgemässen Kartusche
- Fig. 2: die Kartusche der Fig. 1 nach dem Austragen der Füllmasse
- Fig. 3: einen Schnitt durch eine erfindungsgemässe Kartusche

Fig. 1 zeigt ein bevorzugtes Ausführungsbeispiel der Erfindung, eine Kartusche 1 zum Austragen einer Füllmasse 3. Die Füllmasse 3 ist in der Regel eine Flüssigkeit, welche sich in einem Vorratsbehälter 5 befindet. Der Vorratsbehälter ist Teil der Kartusche und weist eine Innenwand 6 und eine Stirnseite 7 auf. Die Innenwand 6 ist koaxial zur Längsachse 10 der Kartusche angeordnet. Die Stirnseite 7 enthält einen Austrittskanal 12, durch welchen die Füllmasse 3 aus dem Vorratsbehälter 5 ausgetragen wird. In dem Vorratsbehälter 5 ist ein erster Kolben 8 angeordnet, mittels welchem der Vorratsbehälter 5 fluiddicht verschliessbar ist. Durch den ersten Kolben 8, den Vorratsbehälter 5 und den Austrittskanal 12, welcher durch ein nicht dargestelltes Verschlusselement verschliessbar ist, wird ein Vorratsraum 4 gebildet, in welchem die Füllmasse 3 lagerbar ist.

Der erste Kolben 9 weist eine der Füllmasse 3 zugewendete Medienseite 18 und eine der Medienseite 18 gegenüberliegende Antriebsseite 19 auf. Der erste Kolben 8 ist auf der Antriebsseite 19 mit einer Druckkraft beaufschlagbar, sodass die Füllmasse 3 aus dem Vorratsbehälter 5 durch den Austrittskanal 12 austragbar ist, indem der erste Kolben 8 entlang der Innenwand 6 in Richtung des Austrittskanals 12 bewegt wird.

Wenn der erste Kolben 8 die Stirnseite 7 erreicht, ist der Vorgang des Austragens abgeschlossen. Zwischen dem ersten Kolben 8 und der Stirnseite 7 sowie im Austrittskanal 12 befindet sich noch Füllmasse 3. Wenn diese Füllmasse 3 eine reaktive Komponente enthält, kann es zu einer chemischen Reaktion im Austrittskanal 12 kommen, welcher mit der Luft der Umgebung in Kontakt ist. Des weiteren stellt eine reaktive Füllmasse nicht selten ein Risiko für die Umwelt dar, sodass eine mit derartiger reaktiver Füllmasse 3 kontaminierte Kartusche 1 bisher als Sondermüll entsorgt werden musste. Daher wird erfindungsgemäss eine Spülung vorgesehen, damit die Füllmasse vollständig aus dem Vorratsraum ausgetragen wird.

Hierzu ist ein zweiter Kolben 9 in dem Vorratsbehälter 5 angeordnet. Der zweite Kolben 9 ist auf der Antriebsseite 19 des ersten Kolbens 8 angeordnet. Zwischen dem ersten Kolben 8 und dem zweiten Kolben 9 befindet sich ein Spülfluid 15. Der erste Kolben weist eine Kolbendichtung 20 und der zweite Kolben weist eine Kolbendichtung 30 auf. Das Spülfluid 15 befindet sich zwischen dem ersten Kolben 8 und dem zweiten Kolben 9. Ein Austreten des Spülfluids in den Vorratsraum 5 wird durch die Kolbendichtung 20 verhindert. Ein Austreten des Spülfluids 15 in die Umgebung wird durch die Kolbendichtung 30 verhindert.

Der zweite Kolben weist eine Medienseite 28 und eine Antriebsseite 29 auf, wobei die Medienseite 28 in Kontakt mit dem Spülfluid 15 ist. Die Antriebsseite 19 des ersten Kolbens 8 ist ebenfalls in Kontakt mit dem Spülfluid 15. Das Spülfluid 15 ist im wesentlichen inkompressibel und verbleibt in dem Zwischenraum 16 zwischen der Medienseite 28 des zweiten Kolbens 9 und der Antriebsseite 19 des ersten Kolbens 8, solange die Kolbendichtungen 20, 30 vollständig auf der Innenwand 6 des Vorratsbehälters 5 aufliegen.

Zum Austrag der Füllmasse 3 wird der zweite Kolben 9 mit einer Druckkraft beaufschlagt. Diese Druckkraft kann beispielsweise durch ein Druckfluid oder durch einen Stössel aufgebracht werden. Beide Varianten sind dem Fachmann bekannt und werden daher zeichnerisch nicht dargestellt. Wenn der zweite Kolben mit einer Druckkraft beaufschlagt wird, wird er in Richtung der Stirnseite 7 verschoben. Gleichzeitig wird der erste Kolben 8 und das im Zwischenraum 16 befindliche Spülfluid 15 mit verschoben. Die Füllmasse 3 verlässt den Vorratsbehälter 5 durch eine Austrittsöffnung 17 und den Austrittskanal 12.

Um die nach Beendigung des Austragvorgangs im Vorratsraum 4 verbleibende Füllmasse 3 zu entfernen, ist ein Spülelement 11 vorgesehen , sodass das Spülfluid 15 nach Abschluss des Austragvorgangs am ersten Kolben 8 vorbei in den Austrittskanal 12 führbar ist. Allfällige Reste von Füllmasse 3 werden somit vom Spülfluid 15 erfasst und mit dem Spülfluid 15 durch den Austrittskanal 12 ausgeschoben. Somit sind durch das Spülfluid 15 Füllmassenreste vollständig aus dem Vorratsbehälter entfernbar, sodass keinerlei Rückstände der reaktionsfähigen Füllmasse im Vorratsraum 4 zurückbleiben.

Gemäss Fig. 1 oder Fig. 2 wird durch das Spülelement 11 ein Spülkanal 13 ausgebildet, welcher verschlossen ist, solange sich die Füllmasse im Vorratsbehälter 5 befindet. Der Spülkanal 13 ist in Fig. 3 sichtbar. Der Spülkanal 13 verläuft entlang der Innenwand 6 des Vorratsbehälters 5.

Das Spülelement 11 ist als Erhebung 14 an der Innenwand des Vorratsbehälters 5 ausgebildet, welche in den Vorratsraum hinein ragt, wie in Fig. 3 gezeigt ist. Durch diese Erhebung 14 wird die Abdichtung zwischen dem ersten Kolben 8 bzw. dessen Kolbendichtung 20 und der Innenwand 6 lokal unterbrochen, sodass Spülfluid 15 in den Vorratsraum 4 und von dort in den Austrittskanal 12 geführt werden kann. Das Spülelement 11 weist eine Länge auf, die zumindest der Höhe des ersten Kolbens 8 entspricht. Wenn der erste Kolben 8 auf der Stirnseite 7 des Vorratsbehälters 5 aufliegt, kann das Spülfluid 15 durch das Spülelement 11 am ersten Kolben 8 vorbei geführt werden.

Das Spülelement 11 erstreckt sich an der Innenwand 6 des Vorratsbehälters 5 von dessen Stirnseite 7 über zumindest die Höhe h1 des ersten Kolbens 8 und ist kleiner als die Gesamthöhe h1+h2 des ersten Kolbens 8 und des zweiten Kolbens 9. Wenn das Spülelement 11 eine Höhe h3 aufweist, gilt, dass h3 grösser ist als h1 aber kleiner als h1 + h2.

Fig. 3 zeigt einen Schnitt durch den ersten Kolben 8, wenn er sich in der in Fig. 2 gezeigten Stellung befindet. Eine Mehrzahl von Spülelementen 11 ist an der Innenwand 6 vorgesehen, die am Umfang des Vorratsbehälters verteilt sind. Diese Spülelemente sind als Erhebungen 14 ausgebildet, wie beispielsweise als Verdrängerrippen. An den Erhebungen 14 kommt es zum Ablösen der Kolbendichtung 20, sodass ein Spülkanal 13 entsteht. Das Spülfluid fliesst durch den Spülkanal, bzw. durch alle in Fig. 3 gezeigten Spülkanäle in den Vorratsraum 4, der im wesentlichen aus dem Austrittskanal 12 besteht (siehe Fig. 2).

## Patentansprüche

1. Kartusche (1) zum Austragen einer Füllmasse (3), welche einen Vorratsbehälter (5) für die Füllmasse (3) enthält, wobei in dem Vorratsbehälter (5) ein erster Kolben (8) und ein zweiter Kolben (9) angeordnet sind und mittels des ersten Kolbens (8) der Vorratsbehälter (5) fluiddicht verschliessbar ist und eine Füllmasse (3) im Vorratsbehälter (5) zwischen dem ersten Kolben (8) und einem Austrittskanal (12) gelagert ist, und der erste Kolben (8) mit einer Druckkraft beaufschlagbar ist, so dass die Füllmasse (3) aus dem Vorratsbehälter (5) durch den Austrittskanal (12) austragbar ist, wobei der Vorratsbehälter (5) eine Innenwand (6) und eine Stirnseite (7) aufweist, wobei die Stirnseite (7) eine Austrittsöffnung (17) aufweist, an welche der Austrittskanal (12) anschliesst, wobei der Durchmesser der Austrittsöffnung (17) kleiner als der Durchmesser des Vorratsbehälters (5) ist und der erste Kolben (8) eine der Füllmasse (3) zugewendete Medienseite (18) aufweist und eine gegenüberliegende Antriebsseite (19) aufweist, wobei
sich der zweite Kolben (9) auf der Antriebsseite (19) des ersten Kolbens (8) befindet und sich zwischen dem ersten Kolben (8) und
dem zweiten Kolben (9) ein Spülfluid (15) befindet, wobei ein Spülelement (11) vorgesehen ist, mittels welchem das Spülfluid (15) nach Abschluss des Austragvorgangs am ersten Kolben (8) vorbei in den Austrittskanal (12) führbar ist.

2. Kartusche (1) nach Anspruch 1, wobei durch das Spülfluid (15) Füllmassenreste (3) aus dem Vorratsbehälter (5) austragbar sind.

3. Kartusche (1) nach einem der vorhergehenden Ansprüche, wobei das Spülelement (11) als ein Spülkanal (13) ausgebildet ist, welcher verschlossen ist, solange sich die Füllmasse (3) im Vorratsbehälter (5) befindet.

4. Kartusche (1) nach einem der vorhergehenden Ansprüche, wobei das Spülelement (11) ein Entlüftungsspalt ist.

5. Kartusche (1) nach einem der vorhergehenden Ansprüche, wobei das Spülelement (11) an der Innenwand (6) des Vorratsbehälters (5) angeordnet ist.

6. Kartusche (1) nach einem der vorhergehenden Ansprüche, wobei das Spülelement (11) als Erhebung (14) an der Innenwand (6) des Vorratsbehälters (5) ausgebildet ist.

7. Kartusche (1) nach einem der vorhergehenden Ansprüch, wobei das Spülelement (11) eine Länge aufweist, die grasser ist als die Höhe des ersten Kolbens (8).

8. Kartusche (1) nach Anspruch 6 oder 7, wobei eine Kolbendichtung (20) des ersten Kolbens (8) von der Innenwand (6) des Vorratsbehälters (5) lösbar ist, wenn der erste Kolben (8) sich in einer Lage befindet, in welcher die Kolbendichtung (20) von der Erhebung (14) erfasst wird, wodurch ein Durchgang für das Spülfluid (11) freigebbar ist.

9. Kartusche (1) nach einem der Ansprüche 6 bis 8, wobei das Spülelement (11) sich an der Innenwand (6) des Vorratsbehälters (5) von dessen Stirnseite (7) über zumindest die Höhe des ersten Kolbens (8) erstreckt und kleiner als die Gesamthöhe des ersten Kolbens (8) und des zweiten Kolbens (9) ist.

10. Kartusche (1) nach einem der vorhergehenden Ansprüche, wobei eine Mehrzahl von Spülelementen (11) vorgesehen ist.

11. Kartusche (1) nach einem der vorhergehenden Ansprüche, wobei die Viskosität der Füllmasse (3) kleiner als die Viskosität des Spülfluids (15) ist.

12. Kartusche nach einem der vorhergehenden Ansprüche, wobei das Volumen des Spülfluids (15), welches sich zwischen dem ersten Kolben (8) und zweiten Kolben (9) befindet, zumindest so gross wie das Volumen des Austrittskanals (12) ist.

13. Kartusche (1) nach einem der vorhergehenden Ansprüche, , wobei der Durchmesser der Austrittsöffnung (17) maximal ein Drittel des Durchmessers des Vorratsbehälters (5) beträgt.

14. Kartusche (1) nach einem der vorhergehenden Ansprüche, wobei die Austrittsöffnung (17) das Eintrittsende des Austrittskanals (12) ist und der Austrittskanal (12) ein Austrittsende aufweist, an welchen ein Mischelement anschliessbar ist.

15. Kartusche (1) nach einem der vorhergehenden Ansprüche, wobei die Kartusche als Mehrkomponentenkartusche ausgebildet ist.

## Claims

1. A cartridge (1) for dispensing a filler material (3) which contains a storage container (5) for the filler material (3), wherein a first piston (8) and a second piston (9) are arranged in the storage container (5) and the storage container (5) can be closed in a fluid-tight manner by means of the first piston (8) and a filler material (3) is stored in the storage container (5) between the first piston (8) and an outlet passage (12) and wherein the first piston (8) can be acted on by a compressive force so that the filler material (3) can be dispensed from the storage container (5) through the outlet passage (12) wherein the storage container (5) includes an inner wall (6) and an end face (7), wherein the end face (7) has an outlet opening (17) at which the outlet passage (12) adjoins, wherein the diameter of the outlet opening (17) is smaller than the diameter of the storage container (5) and the first piston (8) has a media side (18) facing the filler material (3) and an oppositely disposed drive side (19),
wherein the second piston (9) is located on the drive side (19) of the first piston (8) and a flushing fluid (15) is present between the first piston (8) and the second piston (9), with a flushing element (11) being provided by means of which the flushing fluid (15) can be conducted past the first piston (8) into the outlet passage (12) at the end of the dispensing procedure.

2. A cartridge (1) in accordance with claim 1, wherein filler material residues (3) can be removed from the storage container (5) by the flushing fluid (15).

3. A cartridge (1) in accordance with any one of the preceding claims,
wherein the flushing element (11) is formed as a flushing passage (13) which is closed as long as the filler material (3) is located in the storage container (5).

4. A cartridge (1) in accordance with any one of the preceding claims,
wherein the flushing element (11) is a venting gap.

5. A cartridge (1) in accordance with any one of the preceding claims,
wherein the flushing element (11) is arranged at the inner wall (6) of the storage container (5).

6. A cartridge (1) in accordance with any one of the preceding claims,
wherein the flushing element (11) is formed as an elevated portion (14) at the inner wall (6) of the storage container (5).

7. A cartridge (1) in accordance with any one of the preceding claims,
wherein the flushing element (11) has a length which is greater than the height of the first piston (8).

8. A cartridge (1) in accordance with claim 6 or claim 7, wherein a piston seal (20) of the first piston (8) can be released from the inner wall (6) of the storage container (5) when the first piston (8) is in a position in which the piston seal (20) is engaged by the elevated portion (14), whereby a passage for the flushing fluid (11) can be released.

9. A cartridge (1) in accordance with any one of the claims 6 to 8,
wherein the flushing element (11) extends at the inner wall (6) of the storage container (5) from its end face (7) over at least the height of the first piston (8) and is smaller than the total height of the first piston (8) and of the second piston (9).

10. A cartridge (1) in accordance with any one of the preceding claims,
wherein a plurality of flushing elements (11) are provided.

11. A cartridge (1) in accordance with any one of the preceding claims,
wherein the viscosity of the filler material (3) is less than the viscosity of the flushing fluid (15).

12. A cartridge (1) in accordance with any one of the preceding claims,
wherein the volume of the flushing fluid (15) which is present between the first piston (8) and the second piston (9) is at least as large as the volume of the outlet passage (12).

13. A cartridge (1) in accordance with any one of the preceding claims,
wherein the diameter of the outlet opening (17) amounts to at most a third of the diameter of the storage container (5).

14. A cartridge (1) in accordance with any one of the preceding claims,
wherein the outlet opening (17) is the inlet end of the outlet passage (12) and the outlet passage (12) has an outlet end to which a mixing element can be connected.

15. A cartridge (1) in accordance with any one of the preceding claims,
wherein the cartridge is formed as a multicomponent cartridge.

## Revendications

1. Cartouche (1) pour délivrer une matière de remplissage (3), qui contient un réservoir de stockage (5) pour la matière de remplissage (3), sachant qu'un premier piston (8) et un deuxième piston (9) sont disposés dans le réservoir de stockage (5), que le réservoir de stockage (5) peut être fermé en étanchéité aux fluides au moyen du premier piston (8) et qu'une matière de remplissage (3) est stockée dans le réservoir de stockage (5) entre le premier piston (8) et un canal de sortie (12), et que le premier piston (8) peut être sollicité par une force de pression, de sorte que la matière de remplissage (3) peut être évacuée du réservoir de stockage (5) par le canal de sortie (12), sachant que le réservoir de stockage (5) présente une paroi intérieure (6) et un côté frontal (7), sachant que le côté frontal (7) présente une ouverture de sortie (17) à laquelle se raccorde le canal de sortie (12), sachant que le diamètre de l'ouverture de sortie (17) est inférieur au diamètre du réservoir de stockage (5) et que le premier piston (8) présente un côté fluide (18) tourné vers la matière de remplissage (3) et présente un côté entraînement (19) opposé,
sachant que le deuxième piston (9) se trouve sur le côté entraînement (19) du premier piston (8) et qu'un fluide de rinçage (15) se trouve entre le premier piston (8) et le deuxième piston (9), sachant qu'il est prévu un élément de rinçage (11) au moyen duquel le fluide de rinçage (15) peut, une fois l'opération de délivrance achevée, être dirigé dans le canal de sortie (12) en passant le long du premier piston (8).

2. Cartouche (1) selon la revendication 1, sachant que le fluide de rinçage (15) permet d'évacuer du réservoir de stockage (5) les résidus de matière de remplissage (3).

3. Cartouche (1) selon l'une des revendications précédentes, sachant que l'élément de rinçage (11) est réalisé sous la forme d'un canal de rinçage (13), qui est fermé tant que la matière de remplissage (3) se trouve dans le réservoir de stockage (5).

4. Cartouche (1) selon l'une des revendications précédentes, sachant que l'élément de rinçage (11) est une fente d'évacuation d'air.

5. Cartouche (1) selon l'une des revendications précédentes, sachant que l'élément de rinçage (11) est disposé sur la paroi intérieure (6) du réservoir de stockage (5).

6. Cartouche (1) selon l'une des revendications précédentes, sachant que l'élément de rinçage (11) est réalisé sous la forme d'un bossage (14) sur la paroi intérieure (6) du réservoir de stockage (5).

7. Cartouche (1) selon l'une des revendications précédentes, sachant que l'élément de rinçage (11) présente une longueur qui est supérieure à la hauteur du premier piston (8).

8. Cartouche (1) selon la revendication 6 ou 7, sachant qu'un joint d'étanchéité de piston (20) du premier piston (8) peut être détaché de la paroi intérieure (6) du réservoir de stockage (5) lorsque le premier piston (8) se trouve dans une position dans laquelle le joint d'étanchéité de piston (20) est engagé par le bossage (14), permettant ainsi de libérer un passage pour le fluide de rinçage (15).

9. Cartouche (1) selon l'une des revendications 6 à 8, sachant que l'élément de rinçage (11) s'étend sur la paroi intérieure (6) du réservoir de stockage (5), depuis le côté frontal (7) de ce dernier, au moins sur la hauteur du premier piston (8) et sur moins de la hauteur totale du premier piston (8) et du deuxième piston (9).

10. Cartouche (1) selon l'une des revendications précédentes, sachant qu'il est prévu une pluralité d'éléments de rinçage (11).

11. Cartouche (1) selon l'une des revendications précédentes, sachant que la viscosité de la matière de remplissage (3) est inférieure à la viscosité du fluide de rinçage (15).

12. Cartouche (1) selon l'une des revendications précédentes, sachant que le volume du fluide de rinçage (15) qui se trouve entre le premier piston (8) et le deuxième piston (9) est au moins égal au volume du canal de sortie (12).

13. Cartouche (1) selon l'une des revendications précédentes, sachant que le diamètre de l'ouverture de sortie (17) est égal au maximum à un tiers du diamètre du réservoir de stockage (5).

14. Cartouche (1) selon l'une des revendications précédentes, sachant que l'ouverture de sortie (17) est l'extrémité d'entrée du canal de sortie (12), et le canal de sortie (12) présente une extrémité de sortie à laquelle peut être raccordé un élément mélangeur.

15. Cartouche (1) selon l'une des revendications précédentes, sachant que la cartouche est réalisée sous la forme d'une cartouche à plusieurs composants.
